# FASCICULE DE BREVET EUROPEEN

(11) **EP 2 900 884 B1**
(45) Date de publication et mention de la délivrance du brevet: **23.11.2022**
(21) Numéro de dépôt: 13779304.8
(22) Date de dépôt: 25.09.2013
(51) Int. Cl.: E04F 13/00, E04F 13/08, E04B 9/30

(54) **DALLE DE PAROI FORMANT MIROIR ET PROCEDE DE REALISATION D'UNE TELLE DALLE**
SPIEGEL WANDFLIESE UND VERFAHREN ZUR HERSTELLUNG EINER SOLCHEN FLIESE
MIRROR WALL TILE AND METHOD FOR MANUFACTURING SUCH A TILE

(30) Priorité: 28.09.2012 FR 1259232
(43) Date de publication de la demande: 05.08.2015
(73) Titulaire: Normalu, 68680 Kembs (FR)
(72) Inventeur: SCHERRER, Jean-Marc, 68400 Riedisheim (FR)
(74) Mandataire: IP Trust
(86) Numéro de dépôt international: PCT/FR2013/052259
(87) Numéro de publication internationale: WO 2014/049270

(56) Documents cités:
- EP-A1- 2 047 776
- EP-A2- 2 146 339
- WO-A1-02/36897
- WO-A1-99/00562
- WO-A2-2010/032921
- DE-U1- 20 015 195
- GB-A- 1 067 530
- JP-A- 2001 323 594
- US-A- 6 164 364
- US-A1- 2003 136 073
- US-A1- 2005 150 616
- US-A1- 2010 011 641

## Description

L'invention concerne le domaine des dalles de paroi destinées notamment à former un plafond suspendu ou une paroi murale.

L'invention concerne plus particulièrement une dalle de paroi constituée d'un cadre et d'une toile tendue sur le cadre, ladite toile présentant une face à effet miroir.

Une telle dalle de paroi non réfléchissante est par exemple connue de US2005/150616 A1 qui divulgue une dalle de paroi comprenant un cadre présentant au moins un bord latéral et une toile fixée tendue sur le bord latéral du cadre de manière à couvrir une face dudit cadre et présentant une face arrière, la dalle de paroi comprenant en outre au moins un profilé de renfort de tension positionné entre la face arrière de ladite toile et le bord latéral dudit cadre.

De manière connu, les dalles de paroi pour plafond suspendu ou paroi murale sont formées d'une toile, constituée la plupart du temps de chlorure de polyvinyle (PVC), fixée sur un cadre rigide métallique. Afin de tendre la toile sur le cadre, il est en général procédé à son chauffage afin de la dilater, la toile se rétractant ensuite lors de son refroidissement, assurant ainsi sa tension sur le cadre.

Face à une demande croissante de plafonds ou de parois murales décoratif(ve)s, il est répandu de revêtir les faces des dalles de paroi visibles depuis le local dans lequel elles sont installées, soit de peinture, soit d'un revêtement décoratif. Parmi les revêtements décoratifs mis en œuvre, sont proposés des revêtements à effet miroir.

Ces derniers présentent cependant l'inconvénient de conférer à la toile une certaine rigidité de sorte que la mise en tension de la toile sur le cadre est rendue plus difficile. Or, lorsqu'elle n'est pas suffisamment tendue, l'image reflétée sur la toile présente des distorsions. Par ailleurs, les défauts et déformations présents sur la surface de la toile sont d'autant plus visible à l'œil nuque que la toile n'est pas bien tendue, nuisant alors à l'effet miroir recherché.

L'invention vise à remédier à ces problèmes en proposant une dalle de paroi à effet miroir présentant une tension optimale de la toile sur le cadre.

A cet effet, et selon un premier aspect, l'invention propose une dalle de paroi selon la revendication 1..

Par « face avant», on désigne la face de la toile visible de l'intérieur du local dans lequel la dalle de paroi est installée, et inversement, par « face arrière», la face de la toile non visible de l'intérieur du local dans lequel la dalle de paroi est installée.

On désigne également par « méplat » une pièce ayant un profil de section rectangulaire et de faible épaisseur.

La présence de méplat(s) de renfort de tension permet d'assurer la mise sous tension de la toile sur le cadre. Par ailleurs, lorsque la toile est tendue sur le cadre, cette dernière exerce des forces de compression et de flexion sur le cadre. La présence de méplat(s) de renfort de tension permet alors de distribuer uniformément le long du ou des bords latéraux du cadre les forces ainsi exercées par la toile.

La dalle de paroi dont la tension de la toile est assurée du fait de la présence de méplat(s) de renfort présente ainsi une face avant réfléchissante plane en tout point, offrant ainsi en retour une image miroir dépourvue de distorsion.

On désignera indifféremment par la suite le « méplat de renfort de tension », par « méplat de renfort » ou « méplat ».

Avantageusement, le méplat de renfort présente une épaisseur supérieure à 0,5 millimètre.

Avantageusement, le méplat de renfort est fixé sur le bord latéral du cadre au moyen d'une première couche adhésive et sur la toile au moyen d'une deuxième couche adhésive, les première et deuxième couches adhésives étant située à une hauteur donnée de la toile.

L'invention concerne également un procédé de réalisation d'une dalle de paroi selon la revendication 4.

Avantageusement, la face extérieure réfléchissante est revêtue d'un film de protection, de préférence pelable.

Avantageusement, le méplat de renfort est fixé sur la toile au moyen d'une première couche adhésive appliquée sur une face du méplat de façon à réserver une zone longitudinale dépourvue d'adhésif, le méplat étant placé sur la toile de sorte que le bord longitudinal du méplat bordant la zone longitudinale dépourvue d'adhésif soit au contact de la zone longitudinale dépourvue d'adhésif (7) du bord latéral du cadre.

Avantageusement, le méplat de renfort est fixé sur le bord latéral du cadre au moyen d'une deuxième couche adhésive appliquée sur le bord latéral du cadre de façon à réserver une zone longitudinale dépourvue d'adhésif.

Avantageusement, la toile est découpée le long d'une ligne de découpe délimitée par le méplat de renfort et le cadre.

Avantageusement, le procédé comporte une étape de chauffage de la toile une fois cette dernière tendue sur le cadre.

D'autres objets et avantages de l'invention apparaîtront au cours de la description qui suit, faite en référence aux dessins annexés, dans lesquels :
- la figure 1 représente une vue schématique en coupe d'une dalle de paroi selon l'invention ;
- la figure 2 représente une vue de détail agrandie de la dalle de paroi de la figure 1 ;
- les figures 3A à 3D représentent une illustration schématique des étapes de réalisation de la dalle de paroi de la figure 1 ;
- la figure 4 représente une vue en coupe du cadre de la dalle de paroi de la figure 3A.

En relation avec les figures 1 et 2, il est décrit une dalle de paroi 1 comprenant un cadre 2 de forme sensiblement parallélépipédique et une toile 3 montée tendue sur ledit cadre.

Le cadre 2, de préférence métallique, est formé de quatre profilés 2a à 2d, de préférence en aluminium, présentant, en section, une forme d'équerre droite dont l'une des branches constitue un des bords latéraux 20a à 20d du cadre 2, l'autre branche constituant la face arrière de la dalle de paroi.

La toile 3, avantageusement en polychlorure de vinyle (PVC), comporte une première face dite « face avant » 30 revêtue d'un matériau métallisé réfléchissant et d'une deuxième face dite « face arrière » 31. On définit les faces avant et arrière 30, 31 selon la position de la toile 3 par rapport au cadre 2.

Selon l'invention, la toile 3 est fixée sur le cadre 2 par l'intermédiaire de méplats de renfort 4a à 4d. Plus particulièrement, la dalle de paroi 1 comporte quatre méplats 4a à 4d, chaque méplat étant disposé entre un bord latéral d'un des profilés 2a à 2d et la face interne d'un volet de toile replié sur le bord latéral en question. Comme on le verra plus loin, les méplats de renfort 4a à 4d sont agencés avec le cadre 2 et la toile 3 pour assurer la mise en tension de la toile sur le cadre.

Les méplats se présentent chacun sous la forme d'une plaque allongée, de section rectangulaire et de faible épaisseur. Avantageusement, chaque méplat 4a à 4d présente avantageusement des dimensions identiques aux dimensions du bord latéral 20a, 20d associé du cadre 2. Il présente en outre une épaisseur supérieure à 0,5 millimètre. Selon un mode de réalisation préféré, les méplats 4a à 4d présentent une épaisseur sensiblement égale celle des branches des profilés constituant les bords latéraux du cadre.

Comme représenté sur la figure 2, chaque méplat 4a à 4d est fixé par une première couche adhésive 6 sur la toile 2 et par une deuxième couche adhésive 5 sur un des bords latéraux 20a, 20d du cadre 2. Les couches adhésives 5 présentent des dimensions identiques à celles des couches adhésives 6. Dans le mode de réalisation décrit, les couches adhésives 5 et 6 consistent en des bandes adhésives double face. Comme représenté sur les figures 3A, 3B et 4, les bandes adhésives sont dimensionnées pour s'étendre sur toute la longueur des bords latéraux du cadre 2 ainsi que sur toute la longueur des méplats. En revanche, elles présentent une largeur inférieure à celle des bords latéraux et des méplats. Comme on le verra plus loin, cette différence dimensionnelle permettra d'assurer la mise sous tension de la toile (2).

La dalle de paroi 1 selon l'invention est réalisée selon les étapes suivantes (figures 3A à 3D).

La première étape consiste à revêtir le bord latéral extérieur 20a à 20d de chaque profilé 2a à 2d formant le cadre 2 ainsi que l'une des surfaces de chaque méplat 4a à 4d d'une bande adhésive 5, 6 double face.

Comme représenté sur les figures 3A et 4, les bandes adhésives 5 sont collées sur les bords latéraux du cadre 2 en étant positionnées en bordure des arêtes de la forme en équerre des profilés, préservant ainsi une zone longitudinale non adhésive 7 (ou zone longitudinalement dépourvue d'adhésif 7). De même, et comme représenté sur la figure 3B, les bandes adhésives 6 sont collées sur l'une des faces de chacun des méplats en étant positionnées en bordure de l'un des bords longitudinaux des méplats, préservant ainsi une zone longitudinale non adhésive 8 (ou zone longitudinale dépourvue d'adhésif 8).

Une fois les couches d'adhésif 5, 6 appliquées sur les bords latéraux 20a à 20d du cadre 2 et les méplats 4a à 4b, on positionne le cadre 2 sur la face arrière 31 de la toile 3, la zone non adhésive 7 du cadre 2 étant disposée du côté de la toile 2 (figure 3A).

Vient ensuite l'étape de pose des méplats de renfort 4a à 4d sur la toile 3. Pour ce faire, chaque méplat de renfort 4a à 4d est placé sur la toile 3 en positionnant d'un part le bord longitudinal situé du côté de la zone non adhérente 8 de chaque méplat de manière jointive avec le bord latéral du profilé correspondant et d'autre part la face de chaque méplat 4a à 4d portant une bande adhésive double 6 côté toile 3 comme illustré sur la figure 3B. Préalablement au positionnement des méplats sur la toile 3, il aura été pris soin d'enlever la protection recouvrant l'adhésif de la bande adhésive double face. Ainsi, le bord longitudinal de chaque méplat bordant la zone longitudinale non adhérente du méplat est en contact avec la zone longitudinale non adhérente du bord latéral associé du cadre 2.

Une fois les quatre méplats de renfort 4a à 4d fixés sur la toile 2, cette dernière est ensuite découpée le long d'une ligne de découpe 9 délimitée par chacun des méplats 4a à 4d et le cadre 2 afin de retirer la partie excédentaire de la toile, ie. la partie de la toile 3 s'étendant au-delà du cadre 2 et non renforcée par un méplat, et ainsi de former des volets (ou portions) de toile renforcés 3a à 3d.

Chacune volet de toile renforcé 3a à 3d est ensuite replié sur le bord latéral 20a à 20d associé du cadre 2, la feuille de protection de la bande adhésive double face ayant été au préalable retirée. Lors de cette opération, chaque méplat de renfort 4a à 4d va basculer autour de la ligne de jonction XX entre le bord longitudinal du méplat et la zone longitudinale non adhérente du bord latéral associé du cadre, entrainant ainsi la mise sous tension de la toile 3 sur le cadre 2. Il est entendu que l'opération de fixation des méplats de renfort lors du rabattement des volets de toile renforcés ne se limite par à la technique du collage, tout autre moyen et technique appropriés connus de l'homme du métier pouvant être mis en œuvre sans sortir du cadre de l'invention. En particulier, il peut être prévu une fixation des méplats de renfort sur le cadre par vissage, clouage ou spittage.

Afin d'assurer une planéité satisfaisante de la surface de la toile 3 recouvrant le cadre 2, le deuxième volet renforcé a être fixé sur le cadre 2 sera le volet de toile opposé au premier volet de toile renforcé fixé. Ainsi, si le premier volet renforcé est le volet 3b comme illustré sur la figure 3D, le deuxième volet à être fixé sur le cadre 2 sera le volet associé au profilé 2a (non représenté), le troisième volet étant l'un des deux volets restant (volets 3c ou le volet correspondant au profilé 2d).

Une fois les quatre volets renforcés 3a à 3d fixés sur les bords latéraux 20a à 20d du cadre, la toile 3 étant alors tendue sur le cadre 2, il est procédé au chauffage de cette dernière afin d'enlever toutes déformations éventuelles produites au cours de la réalisation de la dalle de paroi et susceptibles de générer des marques visibles à l'œil nu sur la dalle de paroi. Le chauffage est réalisé par la face arrière 31 ou la face avant 30 de la toile 3 selon que la face réfléchissante de la toile est recouverte d'un film de protection (chauffage étant alors effectué par l'arrière) ou non (chauffage pouvant être effectué alors par l'avant de la toile). Il est à noter que dans le cas où la toile comporte un film de protection recouvrant sa face réfléchissant, il convient de retirer ce dernier une fois l'étape de chauffage achevée.

Dans l'exemple illustré, lequel est un mode de réalisation préféré, les couches adhésives se présentent sous la forme de bandes adhésives double face. Il est bien entendu évident que la couche adhésive pourra prendre une autre forme que celle d'une bande adhésive double face, comme par exemple une couche adhésive directement active, ie. sans couche de protection. Dans ce cas là, on comprendra que l'application de la couche adhésive devra se faire à des moments bien précis lors de la réalisation de la dalle de paroi. En particulier, l'application de la couche adhésive sur chaque méplat sera appliquée avant leur pose respective sur la toile tandis que celle appliquée sur les bords latéraux du cadre sera réalisée après la pose du cadre de la face arrière de la toile, précédent ou suivant l'étape de pose des méplats sur la toile. Par ailleurs, dans le mode de réalisation décrit, l'adhésif est appliqué sous la forme de bandes. Il peut être cependant également appliqué sous la forme de bandes discontinues.

Dans le mode de réalisation précédemment décrit, la toile est fixée sur le cadre par collage, et plus particulièrement par collage des méplats sur la toile et sur les bords latéraux du cadre. Il est entendu que l'invention ne se limite pas à ce type de moyen de fixation, ladite toile pouvant être fixée par tout autre moyen et technique appropriés connus de l'homme du métier sans sortir du cadre de l'invention, comme par exemple par rivetage des éléments entre eux (toile, méplat et cadre), par clipsage, etc..

De même, dans l'exemple décrit précédemment, le cadre est formé de quatre profilés distincts. Il est bien entendu possible que le cadre soit constitué d'un seul élément profilé, ledit cadre étant réalisé par pliage et découpage dudit élément profilé.

De même, dans l'exemple décrit précédemment, le cadre 2 est de forme sensiblement parallélépipédique. Il est entendu que l'invention ne se limite pas à une telle forme de cadre, la dalle pouvant comprendre un cadre présentant une forme différente, comme par exemple une forme triangulaire (dans ce cas, la dalle de paroi comprendra trois méplats de renfort placés chacun entre un des bords latéraux du cadre et une portion de toile recouvrant le bord latéral en question) ou circulaire (dans ce cas, la dalle de paroi comprendra un ou plusieurs méplats de renfort s'étendant entre le pourtour du cadre et la portion de toile recouvrant le pourtour en question).

De même, dans l'exemple décrit précédemment, les volets de toile renforcés sont fixés plaqués contre les bords latéraux du cadre. Selon une variante de réalisation, il est prévu de rabattre partiellement les volets de toile sur les bords latéraux du cadre, les volets renforcés présentant ainsi une position inclinée par rapport aux bords latéraux dudit cadre. Cette configuration a pour avantage d'offrir une mise sous tension de la toile plus importante sur le cadre permettant encore une meilleure tension.

L'invention est décrite dans ce qui précède à titre d'exemple. Il est entendu que l'homme du métier est à même de réaliser différentes variantes de réalisation de l'invention sans pour autant sortir du cadre des revendications jointes.

## Revendications

1. Dalle de paroi (1) comprenant un cadre (2) présentant au moins un bord latéral (20a à 20d) et une toile (3) fixée tendue sur ledit au moins un bord latéral du cadre de manière à couvrir une face dudit cadre, ladite toile présentant une face avant (30) réfléchissante et une face arrière (31), la dalle de paroi (1) comprenant en outre au moins un méplat de renfort de tension (4a à 4d) fixé sur ledit au moins un bord latéral du cadre, ledit au moins un méplat étant positionné entre la face arrière (31) de ladite toile (3) et ledit au moins un bord latéral (20a à 20d) dudit cadre (2), en bordure de l'arête délimitant ledit au moins un bord latéral (20a à 20d) du cadre (2) et la face du cadre couverte par la toile, ledit au moins un méplat présentant un bord longitudinal bordant ladite arête dans laquelle ledit au moins un méplat de renfort (4a à 4d) est fixé sur la toile (3), excepté sur une zone longitudinale (8) bordant le bord longitudinal du méplat, la fixation dudit méplat sur la toile étant réalisé au moyen d'une première couche adhésive (6).

2. Dalle de paroi (1) selon la revendication 1, **caractérisée en ce que** ledit au moins un méplat de renfort (4a à 4d) présente une épaisseur supérieure à 0,5 millimètre.

3. Dalle de paroi (1) selon la revendication 1 ou la revendication 2, **caractérisée en ce que** ledit au moins un méplat de renfort (4a à 4d) est fixé sur ledit au moins un bord latéral (20a à 20d) du cadre (2) au moyen d'une deuxième couche adhésive (5) et sur la toile (3) au moyen de la première couche adhésive (6), les première et deuxième couches adhésives (6, 5) étant situées à une hauteur donnée de la toile.

4. Procédé de réalisation d'une dalle de paroi (1) comprenant un cadre (2) présentant au moins un bord latéral (20a à 20d) et une toile (3) présentant une face avant (30) réfléchissante et une face arrière (31), le procédé comprenant les étapes consistant à :
- renforcer une portion de toile au moins à l'aide d'au moins un méplat de renfort de tension (4a à 4d), ledit au moins un méplat de renfort étant agencé sur la face arrière (31) de la toile (3) de manière à présenter un bord longitudinal jointif au dit au moins un bord latéral (20a à 20d) du cadre (2) lorsque le cadre (2) est positionné sur la toile (3), puis à
- replier et fixer la portion de toile renforcée (3a à 3d) sur ledit au moins un bord latéral (20a à 20d) du cadre (2),
- fixer ledit méplat de renfort (4a à 4d) sur la face arrière (31) de la toile (3) au moyen d'une première couche adhésive (6) appliquée sur une face du méplat en réservant une zone longitudinale (8) bordant le bord longitudinal du méplat dépourvue d'adhésif.

5. Procédé de réalisation d'une dalle de paroi (1) selon la revendication 4, **caractérisé en ce que** la face avant réfléchissante est revêtue d'un film de protection.

6. Procédé de réalisation d'une dalle de paroi (1) selon la revendication 5, **caractérisé en ce que** le film de protection est pelable.

7. Procédé de réalisation d'une dalle de paroi (1) selon l'un quelconque des revendications 4 à 6, **caractérisé en ce que** ledit au moins un méplat de renfort (4a à 4d) est fixé sur ledit au moins un bord latéral du cadre (2) au moyen d'une deuxième couche adhésive (5) appliquée sur ledit au moins un bord latéral (20a à 20d) du cadre de façon à réserver une zone longitudinale dépourvue d'adhésif (7).

8. Procédé de réalisation d'une dalle de paroi (1) selon la revendication 7, **caractérisé en ce que** ledit au moins un méplat est placé sur la toile (3) de sorte que le bord longitudinal dudit au moins un méplat bordant la zone longitudinale dépourvue d'adhésif (8) soit au contact de la zone longitudinale dépourvue d'adhésif (7) dudit au moins un bord latéral du cadre (2).

9. Procédé de réalisation d'une dalle de paroi (1) selon l'une quelconque des revendications 4 à 8, **caractérisé en ce que** la toile (3) est découpée le long d'une ligne de découpe (9) délimitée par ledit au moins un méplat de renfort (4a à 4d) et le cadre (2).

10. Procédé de réalisation d'une dalle de paroi (1) selon l'une quelconque des revendications 4 à 9, **caractérisé en ce qu'**il comporte une étape de chauffage de la toile (3) une fois cette dernière tendue sur le cadre (2).

## Patentansprüche

1. Wandplatte (1) mit einem Rahmen (2), der mindestens einen Seitenrand (20a bis 20d) sowie ein Gewebe (3) umfasst, das auf dem mindestens einen Seitenrand des Rahmens so aufgespannt ist, dass es eine Seite des Rahmens bedeckt, wobei das Gewebe eine reflektierende Vorderseite und eine Rückseite (31) aufweist; die Wandplatte (1) umfasst des Weiteren mindestens ein spannungsverstärkendes Flachstück (4a bis 4d), das an dem mindestens einen Seitenrand des Rahmens befestigt ist, wobei das mindestens eine Flachstück zwischen der Rückseite (31) des Gewebes (3) und dem mindestens einen Seitenrand (20a bis 20d) des Rahmens (2) positioniert ist, am Rand der Kante, die den mindestens einen Seitenrand (20a bis 20d) des Rahmens (2) und die vom Gewebe bedeckte Seite des Rahmens begrenzt, wobei die mindestens eine Flachstück einen Längsrand entlang der Kante aufweist, an der das mindestens eine spannungsverstärkende Flachstück (4a bis 4d) am Gewebe (3) befestigt ist, ausgenommmen auf einem Längsabschnitt (8) am Längsrand des Flachstücks entlang, wobei die Befestigung des Flachstücks am Gewebe mit Hilfe einer ersten Klebeschicht (6) erfolgt.

2. Wandplatte (1) nach Anspruch 1, **dadurch gekennzeichnet, dass** das mindestens eine spannungsverstärkende Flachstück (4a bis 4d) eine Dicke von mehr als 0,5 Millimetern aufweist.

3. Wandplatte (1) nach Anspruch 1 oder 2, **dadurch gekennzeichnet, dass** das mindestens eine spannungsverstärkende Flachstück (4a bis 4d) mittels einer zweiten Klebeschicht (5) an dem mindestens einen Seitenrand (20a bis 20d) des Rahmens (2) und mittels der ersten Klebeschicht (6) am Gewebe (3) befestigt ist, wobei sich die erste und die zweite Klebeschicht (6, 5) in einer bestimmten Höhe des Gewebes befinden.

4. Verfahren zur Herstellung einer Wandplatte (1) mit einen Rahmen (2), der mindestens einen Seitenrand (20a bis 20d) und ein Gewebe (3) mit einer reflektierenden Vorderseite (30) und einer Rückseite (31) umfasst, wobei das Verfahren die folgenden Schritte umfasst:
- die Verstärkung eines Gewebeabschnitts mithilfe mindestens eines spannungsverstärkenden Flachstücks (4a bis 4d), wobei das mindestens eine spannungsverstärkende Flachstück so auf der Rückseite (31) des Gewebes (3) angeordnet ist, dass es einen Längsrand aufweist, der an den mindestens einen Seitenrand (20a bis 20d) des Rahmens (2) angrenzt, wenn der Rahmen (2) auf dem Gewebe (3) positioniert ist; dann
- das Umschlagen und Befestigen des verstärkten Gewebeabschnitts (3a bis 3d) um bzw. an dem mindestens einen Seitenrand (20a bis 20d) des Rahmens (2),
- das Befestigen des spannungsverstärkenden Flachstücks (4a bis 4d) an der Rückseite (31) des Gewebes (3) mittels einer auf einer Seite des Flachstücks aufgetragenen ersten Klebeschicht (6), wobei ein Längsabschnitt (8) entlang des Längsrands des Flachstücks ausgespart bleibt.

5. Verfahren zur Herstellung einer Wandplatte (1) nach Anspruch 4, **dadurch gekennzeichnet, dass** die reflektierende Vorderseite mit einer Schutzfolie bedeckt ist.

6. Verfahren zur Herstellung einer Wandplatte (1) nach Anspruch 5, **dadurch gekennzeichnet, dass** die Schutzfolie abziehbar ist.

7. Verfahren zur Herstellung einer Wandplatte (1) nach einem der Ansprüche 4 bis 6, **dadurch gekennzeichnet, dass** das mindestens eine spannungsverstärkende Flachstück (4a bis 4d) an dem mindestens einen Seitenrand des Rahmens (2) mittels einer zweiten Klebeschicht (5) befestigt ist, die auf dem mindestens einen Seitenrand (20a bis 20d) des Rahmens so aufgetragen wird, dass ein Längsabschnitt ausgespart bleibt und frei von Klebstoff (7) gehalten wird.

8. Verfahren zur Herstellung einer Wandplatte (1) nach Anspruch 7, **dadurch gekennzeichnet, dass** das mindestens eine Flachstück so auf dem Gewebe (3) platziert wird, dass der Längsrand des mindestens einen Flachstücks entlang des klebstofffreien Längsabschnitts (8) den klebstofffreien Längsabschnitt (7) des mindestens einen Seitenrands des Rahmens (2) berührt.

9. Verfahren zur Herstellung einer Wandplatte (1) nach einem der Ansprüche 4 bis 8, **dadurch gekennzeichnet, dass** das Gewebe (3) entlang einer Schnittlinie (9) zugeschnitten wird, die durch das mindestens eine spannungsverstärkende Flachstück (4a bis 4d) und den Rahmen (2) begrenzt wird.

10. Verfahren zur Herstellung einer Wandplatte (1) nach einem der Ansprüche 4 bis 9, **dadurch gekennzeichnet, dass** es einen Schritt des Erwärmens des Gewebes (3) umfasst, sobald dieses auf den Rahmen (2) gespannt ist.

## Claims

1. Wall tile (1) comprising a frame (2) having at least one side edge (20a to 20d) and a cloth (3) fixed under tension to said at least one side edge of the frame so as to cover one face of said frame, said cloth having a reflective front face and a rear face (31), wherein the wall tile (1) further comprises at least one tension-reinforcing flat (4a to 4d) fixed to said at least one side edge of the frame, said at least one flat being positioned between the rear face (31) of said cloth (3) and said at least one side edge (20a to 20d) of said frame (2), at the edge of the ridge delimiting the said at least one side edge (20a to 20d) of the frame (2) and the face of the frame covered by the cloth, the said at least one flat having a longitudinal edge bordering the said ridge in which the said at least one reinforcing flat (4a to 4d) is fixed to the cloth (3), except for a longitudinal zone (8) bordering the longitudinal edge of the flat, wherein fixing of the said flat to the cloth is carried out by means of a first adhesive layer (6).

2. Wall tile (1) according to claim 1, **characterised in that** said at least one reinforcing flat (4a to 4d) has a thickness greater than 0.5 millimetres.

3. Wall tile (1) according to claim 1 or claim 2, **characterised in that** said at least one reinforcing flat (4a to 4d) is fixed to said at least one side edge (20a to 20d) of the frame (2) by means of a second adhesive layer (5) and to the cloth (3) by means of the first adhesive layer (6), wherein the first and second adhesive layers (6, 5) are located at a given height of the cloth.

4. Method of producing a wall tile (1) comprising a frame (2) having at least one side edge (20a to 20d) and a cloth (3) having a reflective front face (30) and a rear face (31), wherein the method comprises the steps of:
- reinforcing a portion of cloth at least by means of at least one tension-reinforcing flat (4a to 4d), said at least one reinforcing flat being arranged on the rear face (31) of the cloth (3) so as to present a longitudinal edge adjoining said at least one side edge (20a to 20d) of the frame (2) when the frame (2) is positioned on the cloth (3), and subsequently
- folding and securing the reinforced cloth portion (3a to 3d) to said at least one side edge (20a to 20d) of the frame (2),
- fixing the said reinforcing flat (4a to 4d) to the rear face (31) of the cloth (3) by means of a first adhesive layer (6) applied to one face of the flat, leaving a longitudinal zone (8) bordering the longitudinal edge of the flat free of adhesive.

5. Method of producing a wall tile (1) according to claim 4, **characterised in that** the reflective front side is coated with a protective film.

6. Method of producing a wall tile (1) according to claim 5, **characterised in that** the protective film is peelable.

7. Method of producing a wall tile (1) according to any one of claims 4 to 6, **characterised in that** said at least one reinforcing flat (4a to 4d) is fixed to said at least one side edge of the frame (2) by means of a second adhesive layer (5) applied to said at least one side edge (20a to 20d) of the frame so as to reserve a longitudinal zone free of adhesive (7).

8. Method of producing a wall tile (1) according to claim 7, **characterised in that** said at least one flat is placed on the cloth (3) so that the longitudinal edge of said at least one flat bordering the adhesive-free longitudinal area (8) is in contact with the adhesive-free longitudinal area (7) of said at least one side edge of the frame (2).

9. Method of producing a wall tile (1) according to any one of claims 4 to 8, **characterised in that** the cloth (3) is cut along a cutting line (9) delimited by said at least one reinforcing flat (4a to 4d) and the frame (2).

10. Method of producing a wall tile (1) according to any one of claims 4 to 9, **characterised in that** it comprises a step of heating the cloth (3) once the latter has been stretched over the frame (2).
